# EUROPÄISCHE PATENTSCHRIFT

(11) **EP 2 341 202 B1**
(45) Veröffentlichungstag und Bekanntmachung des Hinweises auf die Patenterteilung: **09.08.2017**
(21) Anmeldenummer: 10014749.5
(22) Anmeldetag: 18.11.2010
(51) Int. Cl.: E05B 17/20, E06B 5/11

(54) **Einbruchsicherung für eine Tür oder ein Fenster**
Anti-burglary device for a door or window
Protection contre les intrusions pour une porte ou une fenêtre

(30) Priorität: 18.11.2009 DE 102009053531
(43) Veröffentlichungstag der Anmeldung: 06.07.2011
(73) Patentinhaber: Sapa AS, 0185 Oslo (NO)
(72) Erfinder: Götz, Peter, 89335 Ichenhausen (DE)
(74) Vertreter: Dziewior, Joachim

(56) Entgegenhaltungen:
- DE-A1- 19 509 677
- DE-A1-102004 030 137
- DE-U1- 8 507 990
- DE-U1- 29 505 825
- GB-A- 2 275 080

## Beschreibung

Die Erfindung betrifft eine Einbruchsicherung für eine Tür oder ein Fenster, vorzugsweise zur Anbringung im bandseitigen Bereich des Falzes zwischen Flügelrahmen und Blendrahmen, mit ineinander greifenden Sicherungsprofilen, die am Flügelrahmen bzw. am Blendrahmen angeschlossen sind.

Eine derartige Einbruchsicherung ist beispielsweise aus der DE 10 2004 030 137 bekannt. Durch die dort beschriebene Maßnahme wird erreicht, dass ein Eindringen von Einbruchwerkzeugen zwischen dem Blend- und dem Flügelrahmen im Falzbereich erschwert, wenn nicht gar verhindert wird.

Allerdings führt die dort beschriebene Einbruchsicherung zu einer konstruktiven Begrenzung der thermischen Trennung und ist außerdem mit einem erhöhten Montageaufwand verbunden; darüber hinaus setzt sich das dort verwendete Sicherungsprofil aus unterschiedlich geformten Teilen zusammen, wodurch der Aufwand an Lagerhaltung erhöht ist.

Der Erfindung liegt daher die Aufgabe zugrunde, eine Einbruchsicherung der eingangs genannten Art dahingehend zu verbessern, dass die Montage vereinfacht und nur ein einheitliches Sicherungsprofil zum Einsatz kommt.

Diese Aufgabe wird nach der Erfindung dadurch gelöst, dass jedes der beiden Sicherungsprofile mit wenigstens je einer zum jeweils anderen Sicherungsprofil hin vorstehenden Sperrleiste sowie einer Aufnahmenut versehen ist, wobei die Sperrleiste des jeweils einen Sicherungsprofils in die Aufnahmenut des jeweils anderen Sicherungsprofils greift.

Der durch die Erfindung erreichte Vorteil besteht im wesentlichen darin, dass als Sicherungsprofile einander ergänzende Profilleisten eingesetzt werden können, wobei die jeweils als Vorsprung ausgebildete Sperrleiste wechselseitig in die Aufnahmenut des anderen Sicherungsprofils vorsteht.

In vorteilhafter und daher bevorzugter Ausgestaltung der Erfindung besteht dabei jedes der beiden Sicherungsprofile aus Kunststoff, ferner sind die Sicherungsprofile im Bereich der thermischen Trennung angebracht, ohne die Wärmedämmung zu beeinträchtigen.

Vorteilhaft ist es hierbei im Rahmen der Erfindung, wenn die Sperrleiste eine sich zu ihrem freien, in die Aufnahmenut vorstehenden Rand hin verjüngende, trapezförmige Querschnittsgestalt aufweist.

Insbesondere empfiehlt es sich hierbei, dass die Breite und Höhe der Sperrleiste so auf die Breite und Tiefe der Aufnahmenut angepasst sind, dass das Sicherungsprofil sich konturangepasst in ein formgleiches, jedoch komplementär auf Umschlag angeordnetes Sicherungsprofil einfügt. Dann besteht der Vorteil, ein einheitliches Sicherungsprofil verwenden zu können, das jeweils nur in entgegengesetzter Ausrichtung, also auf Umschlag, sich in das zweite Sicherungsprofil einpasst.

Um der Sperrleiste eine ausreichende Festigkeit zu geben, empfiehlt es sich, dass die Sperrleiste mit wenigstens einer formstabilisierenden Querrippe versehen ist.

Weiter ist es aus Gründen der gebotenen Formsteifigkeit günstig, wenn das Sicherungsprofil im Bereich der Sperrleiste und des Aufnahmenutbodens mit am Rahmen aufsitzenden Stützleisten versehen ist.

Für eine einfache Montage empfiehlt es sich, dass das Sicherungsprofil an seinen beiden Längsrändern mit Klemmelementen versehen ist, die an gleich ausgebildeten Profilhinterschneidungen sowohl des Blend- als auch des Flügelrahmens einrasten. Damit kann nicht nur das gleiche Sicherungsprofil sowohl am Blendrahmen wie auch am Flügelrahmen zum Einsatz kommen; darüber hinaus bedarf es weder am Blend- noch am Flügelrahmen zusätzlicher Befestigungsmittel, da beide Rahmen zum unmittelbaren Anschluß des Sicherungsprofils eingerichtet sind.

Nach einer ersten Ausgestaltungsform der Erfindung können die Sicherungsprofile sich über die gesamte Länge des Blend-/Flügelrahmens erstrecken. Soweit jedoch nur Teilbereiche zu schützen sind, ist es ebenso möglich, dass die Sicherungsprofile nur in angriffsgefährdeten Bereichen, insbesondere im Bereich der Bänder vorgesehen sind. Dann ist es weiter zweckmäßig, wenn zwischen den Sicherungsprofilen flache Abdeckprofile angeordnet sind.

Grundsätzlich können diese Sicherungsprofile an allen üblichen Rahmen eingesetzt werden; insbesondere ist es im Rahmen der Erfindung auch möglich, dass der Rahmen als Verbundprofil mit wenigstens zwei über Dämmstege miteinander verbundenen Metallprofilen ausgebildet ist, wobei das Sicherungsprofil an den beiden Metallprofilen verankert ist.

Zur weiteren Erhöhung des Einbruchwiderstandes können Verstärkungsprofile in die Hohlkammern der Sperrleisten bzw. in den Kammern zwischen den Stützleisten eingefügt sein. Alternativ kann die Hohlkammer mit Kunststoff, z.B. Kleber, verfüllt sein.

Im Folgenden wird die Erfindung an in der Zeichnung dargestellten Ausführungsbeispielen näher erläutert; es zeigen:
- Fig. 1: die Einbruchsicherung nach der Erfindung im Querschnitt dargestellt,
- Fig. 2: eine perspektivische Darstellung eines Flügel-/Blendrahmens, ebenfalls geschnitten dargestellt,
- Fig. 3: eine alternative Ausführungsform mit nur in Teilbereichen eingesetzer Einbruchsicherung in der Fig. 1 entsprechender Darstellung,
- Fig. 4: den Gegenstand nach Fig. 3 in der Fig. 2 entsprechender Darstellung,
- Fig. 5: ein einzelnes Sicherungsprofil um Querschnitt,
- Fig. 6: den Gegenstand nach Fig. 5 in perspektivischer Darstellung,
- Fig. 7: ein einzelnes Sicherungsprofil, wobei die Hohlkammer vollständig mit Kunststoff gefüllt ist.

Die in der Zeichnung nur teilweise dargestellten Rahmen bilden einen Flügelrahmen 1 sowie einen Blendrahmen 2 für eine Tür oder ein Fenster. Dabei sind der Flügelrahmen 1 und der Blendrahmen 2 mit einer Einbruchsicherung versehen, durch die verhindert wird, dass mit einem Einbruchswerkzeug der zwischen dem Flügelrahmen 1 und dem Blendrahmen 2 gebildete Falz durchdrungen werden kann.

Im Einzelnen sind dazu der Flügelrahmen 1 und der Blendrahmen 2 mit ineinander greifenden Sicherungsprofilen 3 versehen, die am Flügelrahmen 1 bzw. am Blendrahmen 2 angeschlossen sind.

Wie sich aus Fig. 1 und insbesondere aus den Fig. 5 und 6 ersehen lässt, ist jedes der beiden Sicherungsprofile 3 mit wenigstens je einer zum jeweils anderen Sicherungsprofil 3 hin vorstehenden Sperrleiste 4 sowie mit einer Aufnahmenut 5 versehen. Dabei greift die Sperrleiste 4 des jeweils einen Sicherungsprofils 3 in die Aufnahmenut 5 des jeweils anderen Sicherungsprofils 3.

Die Sperrleiste 4 besitzt dabei eine trapezförmige Querschnittsgestalt, wobei sie sich zu ihrem freien, in die Aufnahmenut 5 des anderen Sicherungsprofils 3 hin vorstehenden Rand verjüngt. Dabei sind die Breite und die Höhe der Sperrleiste 4 so auf die Breite und Tiefe der Aufnahmenut 5 angepasst, dass das Sicherungsprofil 3 sich konturangepaßt in ein formgleiches, jedoch komplementär auf Umschlag angeordnetes Sicherungsprofil 3 einfügt, wie dies insbesondere auch aus der Fig. 1 zu ersehen ist.

Um der Sperrleiste 4 eine ausreichende Festigkeit zu geben, ist sie mit einer formstabilisierenden Querrippe 6 versehen. Weiter ist das Sicherungsprofil 3 im Bereich der Sperrleiste 4 und des Aufnahmenutbodens 5.1 mit Stützleisten 7 versehen, die am Rahmen 1,2 aufsitzen.

Um das Sicherungsprofil 3 an den Rahmen 1,2 zu befestigen, ist es an seinen beiden Längsrändern mit Klemmelementen 8 versehen, die an Profilhinterschneidungen 9 des Blend-/Flügelrahmens 1,2 einrasten. Hierbei kann es sich im einfachsten Fall um L-förmige Leisten handeln, die am Blend-/Flügelrahmen 1,2 vorstehen.

Bei der in den Fig. 1 und 2 dargestellten Ausführungsform erstrecken sich die Sicherungsprofile 3 über die gesamte Länge des Blend-/Flügelrahmens 1,2, während bei der Ausführungsform nach den Fig. 3 und 4 die Sicherungsprofile 3 sich nur über einen Teilbereich erstrecken. Dies ist insbesondere dann ausreichend, wenn derartige Sicherungsprofile 3 nur in angriffsgefährdeten Bereichen, beispielsweise also im Bereich der Bänder erforderlich sind. In diesem Fall empfielt es sich jedoch, dass zwischen den Sicherungsprofilen 3 flache Abdeckprofile 10 angeordnet sind, die in entsprechender Weise an ihren Längsrändern mit gleich gestalteten Klemmelementen 8 versehen sein können.

Grundsätzlich lassen sich diese Sicherungsprofile 3 an jeder Art von Blend-/Flügelrahmen 1,2 anbringen; insbesondere sind sie auch geeignet für Rahmen 1,2, die als Verbundprofil mit wenigstens zwei über Dämmstege 11 miteinander verbundenen Metallprofilen 12 ausgebildet sind, wie dies bei den Ausführungsbeispielen der Fall ist. Hierbei ist das Sicherungsprofil 3 mit seinen Rändern jeweils an beiden Metallprofilen 12 verankert.

In die Hohlkammer der Sperrleisten 4 können Verstärkungsprofile 13 eingebracht sein, wie in Figur 5 dargestellt. Desweiteren können Verstärkungsprofile 13 in den Kammern zwischen den Stützleisten 7 vorgesehen sein.

Alternativ kann die Hohlkammer mit Kunststoff 14 befüllt sein, wie dies in der Fig. 7 dargestellt ist.

## Patentansprüche

1. Einbruchsicherung für eine Tür oder ein Fenster, vorzugsweise zur Anbringung im bandseitigen Bereich des Falzes zwischen Flügelrahmen (1) und Blendrahmen (2), mit ineinandergreifenden Sicherungsprofilen (3), die am Flügelrahmen (1) bzw. am Blendrahmen (2) angeschlossen sind, **dadurch gekennzeichnet, daß** jedes der beiden Sicherungsprofile (3) mit wenigstens je einer zum jeweils anderen Sicherungsprofil (3) hin vorstehenden Sperrleiste (4) sowie einer Aufnahmenut (5) versehen ist, wobei die Sperrleiste (4) des jeweils einen Sicherungsprofils (3) in die Aufnahmenut (5) des jeweils anderen Sicherungsprofils (3) greift.

2. Einbruchsicherung nach Anspruch 1, **dadurch gekennzeichnet, dass** jedes der beiden Sicherungsprofile aus Kunststoff besteht, und daß die Sicherungsprofile im Bereich der thermischen Trennung angebracht sind, ohne die Wärmedämmung zu beeinträchtigen.

3. Einbruchsicherung nach Anspruch 1 oder 2, **dadurch gekennzeichnet, dass** die Sperrleiste (4) eine sich zu ihrem freien, in die Aufnahmenut (5) vorstehenden Rand hin verjüngende, trapezförmige Querschnittsgestalt aufweist.

4. Einbruchsicherung nach einem der Ansprüche 1 bis 3, **dadurch gekennzeichnet, dass** die Breite und Höhe der Sperrleiste (4) so auf die Breite und Tiefe der Aufnahmenut (5) angepasst sind, dass das Sicherungsprofil (3) sich konturangepasst in ein formgleiches, jedoch komplementär auf Umschlag angeordnetes Sicherungsprofil (3) einfügt.

5. Einbruchsicherung nach einem der Ansprüche 1 bis 4, **dadurch gekennzeichnet, dass** die Sperrleiste (4) mit wenigstens einer formstabilisierenden Querrippe (6) versehen ist.

6. Einbruchsicherung nach einem der Ansprüche 1 bis 5, **dadurch gekennzeichnet, dass** das Sicherungsprofil (3) im Bereich der Sperrleiste (4) und des Aufnahmenutbodens (5.1) mit am Rahmen aufsitzenden Stützleisten (7) versehen ist.

7. Einbruchsicherung nach einem der Ansprüche 1 bis 6, **dadurch gekennzeichnet, dass** das Sicherungsprofil (3) an seinen beiden Längsrändern mit Klemmelementen (8) versehen ist, die an gleich ausgebildeten Profilhinterschneidungen (9) sowohl des Blend- als auch des Flügelrahmens (1,2) einrasten.

8. Einbruchsicherung nach einem der Ansprüche 1 bis 7, **dadurch gekennzeichnet, dass** die Hohlkammer der Sperrleiste 4) mit Kunststoff (14) gefüllt ist.

9. Einbruchsicherung nach einem der Ansprüche 1 bis 8, **dadurch gekennzeichnet, dass** in der Hohlkammer der Sperrleisten (4) bzw. in den Kammern zwischen den Stützleisten (7) Verstärkungsprofile (13) eingebracht sind.

10. Einbruchsicherung nach einem der Ansprüche 1 bis 9, **dadurch gekennzeichnet, dass** die Sicherungsprofile (3) sich über die gesamte Länge des Blend-/Flügelrahmens (1,2) erstrecken.

11. Einbruchsicherung nach einem der Ansprüche 1 bis 9, **dadurch gekennzeichnet, dass** die Sicherungsprofile (3) nur in angriffsgefährdeten Bereichen, insbesondere im Bereich der Bänder vorgesehen sind.

12. Einbruchsicherung nach Anspruch 11, **dadurch gekennzeichnet, dass** zwischen den Sicherungsprofilen (3) flache Abdeckprofile (10) angeordnet sind.

13. Einbruchsicherung nach einem der Ansprüche 1 bis 12, **dadurch gekennzeichnet, dass** der Rahmen (1,2) als Verbundprofil mit wenigstens zwei über Dämmstege (11) miteinander verbundenen Metallprofilen (12) ausgebildet ist, wobei das Sicherungsprofil (3) an den beiden Metallprofilen (12) verankert ist.

## Claims

1. An anti-burglary device for a door or a window, preferably for mounting in the hinge-side region of the rabbet between the casement frame (1) and the fixed window frame (2), having interengaging securing profile members (3) connected to the casement frame (1) and to the fixed window frame (2) respectively, **characterised in that** each of the two securing profile members (3) is provided with at least one respective locking bar (4) projecting towards the respective other securing profile member (3) and a receiving groove (5), wherein the locking bar (4) of the respective one securing profile member (3) engages into the receiving groove (5) of the respective other securing profile member (3).

2. An anti-burglary device according to claim 1 **characterised in that** each of the two securing profile members comprises plastic and the securing profile members are disposed in the region of the thermal separation without adversely affecting the thermal insulation effect.

3. An anti-burglary device according to claim 1 or claim 2 **characterised in that** the locking bar (4) is of a trapezoidal cross-sectional configuration which tapers towards its free edge which projects into the receiving groove (5).,

4. An anti-burglary device according to one of claims 1 to 3 **characterised in that** the width and height of the locking bar (4) are so adapted to the width and depth of the receiving groove (5) that the securing profile member (3) is inserted in contour-matched relationship into a securing profile member (3) which is of the same shape but which is arranged in reversed complimentary relationship.

5. An anti-burglary device according to one of claims 1 to 4 **characterised in that** the locking bar (4) is provided with at least one shape-stabilising transverse rib (6).

6. An anti-burglary device according to one of claims 1 to 5 **characterised in that** the securing profile member (3) is provided in the region of the locking bar (4) and the receiving groove bottom (5.1) with support bars (6) which sit on the frame.

7. An anti-burglary device according to one of claims 1 to 6 **characterised in that** at its two longitudinal edges the securing profile member (3) is provided with clamping elements (8) which latch at profile undercuts (9) of the same configuration both of the fixed window frame and also of the casement frame (1, 2).

8. An anti-burglary device according to one of claims 1 to 7 **characterised in that** the hollow chamber of the locking bar (4) is filled with plastic (14).

9. An anti-burglary device according to one of claims 1 to 8 **characterised in that** reinforcing profile members (13) are fitted in the hollow chamber of the locking bars (4) or in the chambers between the support bars (7).

10. An anti-burglary device according to one of claims 1 to 9 **characterised in that** the securing profile members (3) extend over the entire length of the fixed window/casement frame (1, 2).

11. An anti-burglary device according to one of claims 1 to 9 **characterised in that** the securing profile members (3) are provided only in the intrusion-endangered regions, in particular in the region of the hinges.

12. An anti-burglary device according to claim 11 **characterised in that** flat cover profile members (10) are arranged between the securing profile members (3).

13. An anti-burglary device according to one of claims 1 to 12 **characterised in that** the frame (1, 2) is in the form of a composite profile member having at least two metal profile members (12) connected together by way of insulating webs (11), wherein the securing profile member (3) is anchored to the two metal profile members (12).

## Revendications

1. Protection contre les intrusions pour une porte ou une fenêtre, de préférence à poser dans la région côté penture de la feuillure entre un vantail (1) et un châssis dormant (2), avec des profilés de protection (3) s'engageant l'un dans l'autre, qui sont assemblés au vantail (1) ou au châssis dormant (2), **caractérisée en ce que** chacun des deux profilés de protection (3) est doté respectivement d'une réglette d'arrêt (4) saillante en direction de l'autre profilé de protection respectif (3) ainsi que d'une rainure de réception (5), dans laquelle la réglette d'arrêt (4) s'engage dans la rainure de réception (5) de l'autre profilé de protection respectif (3).

2. Protection contre les intrusions selon la revendication 1, **caractérisée en ce que** chacun des deux profilés de protection est constitué de matière plastique, et **en ce que** les profilés de protection sont installés dans la région de la coupure thermique, sans dégrader l'isolation thermique.

3. Protection contre les intrusions selon la revendication 1 ou 2, **caractérisée en ce que** la réglette d'arrêt (4) présente une forme de section transversale trapézoïdale, se rétrécissant en direction de son bord libre saillant dans la rainure de réception (5).

4. Protection contre les intrusions selon l'une quelconque des revendications 1 à 3, **caractérisée en ce que** la largeur et la hauteur de la réglette d'arrêt (4) sont adaptées à la largeur et à la profondeur de la rainure de réception (5), de telle manière que le profilé de protection (3) s'insère avec un contour adapté dans un profilé de protection de même forme (3), mais disposé de façon complémentaire en position inversée.

5. Protection contre les intrusions selon l'une quelconque des revendications 1 à 4, **caractérisée en ce que** la réglette d'arrêt (4) est munie d'au moins une nervure transversale (6) de stabilisation de la forme.

6. Protection contre les intrusions selon l'une quelconque des revendications 1 à 5, **caractérisée en ce que** le profilé de protection (3) est muni dans la région de la réglette d'arrêt (4) et du fond de la rainure de réception (5.1) de nervures de soutien (7) appuyées sur le châssis.

7. Protection contre les intrusions selon l'une quelconque des revendications 1 à 6, **caractérisée en ce que** le profilé de protection (3) est muni sur ses deux bords longitudinaux d'éléments de serrage (8), qui viennent s'encliqueter sur des contre-dépouilles profilées (9) de même forme tant sur le châssis dormant que sur le châssis du vantail (1, 2).

8. Protection contre les intrusions selon l'une quelconque des revendications 1 à 7, **caractérisée en ce que** la chambre creuse de la réglette d'arrêt (4) est remplie de matière plastique (14).

9. Protection contre les intrusions selon l'une quelconque des revendications 1 à 8, **caractérisée en ce que** des profilés de renforcement (13) sont introduits dans la chambre creuse des réglettes d'arrêt (4) ou dans les chambres entre les nervures de soutien (7).

10. Protection contre les intrusions selon l'une quelconque des revendications 1 à 9, **caractérisée en ce que** les profilés de protection (3) s'étendent sur toute la longueur du châssis dormant / du vantail (1, 2).

11. Protection contre les intrusions selon l'une quelconque des revendications 1 à 9, **caractérisée en ce que** les profilés de protection (3) ne sont prévus que dans les régions menacées d'effraction, en particulier dans la région des pentures.

12. Protection contre les intrusions selon la revendication 11, **caractérisée en ce que** des profilés de recouvrement plats (10) sont disposés entre les profilés de protection (3).

13. Protection contre les intrusions selon l'une quelconque des revendications 1 à 12, **caractérisée en ce que** le châssis (1, 2) est réalisé en forme de profilé composite avec au moins deux profilés métalliques (12) reliés l'un à l'autre par des nervures d'isolation (11), dans laquelle le profilé de protection (3) est ancré sur les deux profilés métalliques (12).
